# EUROPÄISCHE PATENTSCHRIFT

(11) **EP 1 055 624 B1**
(45) Veröffentlichungstag und Bekanntmachung des Hinweises auf die Patenterteilung: **16.06.2004**
(21) Anmeldenummer: 00106537.4
(22) Anmeldetag: 27.03.2000
(51) Int. Cl.: B65H 18/10

(54) **Vorrichtung zum Aufwickeln einer Materialbahn**
Device for winding a web
Dispositif pour enrouler une bande

(30) Priorität: 26.05.1999 DE 19923930
(43) Veröffentlichungstag der Anmeldung: 29.11.2000
(73) Patentinhaber: Voith Paper Patent GmbH, 89522 Heidenheim (DE)
(72) Erfinder: Madrzak, Zygmunt, 89522 Heidenheim (DE); Wetschenbacher, Ewald, 73485 Zoebingen (DE)

(56) Entgegenhaltungen:
- EP-A- 0 664 267
- EP-A- 0 714 373
- EP-A- 0 826 615
- PATENT ABSTRACTS OF JAPAN vol. 016, no. 440 (M-1310), 14. September 1992 (1992-09-14) & JP 04 153153 A (KOBAYASHI SEISAKUSHIYO:KK), 26. Mai 1992 (1992-05-26)

## Beschreibung

Die Erfindung betrifft eine Vorrichtung zum Aufwickeln einer Materialbahn, insbesondere einer Papier- oder Kartonbahn. Ausgangspunkt der Erfindung ist die Patentveröffentlichung JP 4-153153A. Diese Schrift offenbart eine Vorrichtung zum Aufwickeln einer Materialbahn mit den Merkmalen, die im Oberbegriff des Patentanspruches 1 angegeben sind. Als Luftabquetschelement ist eine Walze 101 vorgesehen, die in Schwenkhebeln drehbar gelagert ist. An den Schwenkhebeln greifen Andrückzylinder an, so daß die Walze 101 mit der Wickelrolle in Kontakt gebracht werden kann. Der Wickelkern der Wickelrolle steht im Kontakt mit einer Sekundär-Transporteinrichtung 31,12 an dem die (das Luftabquetschelement 101 tragenden) Schwenkhebel gelagert sind. Die während des Wickelvorganges mit der Tragtrommel 64 in Kontakt stehende Wickelrolle 1 (Figur 7A) wird zusammen mit dem Luftabquetschelement 101 von der Tragtrommel hinweg in eine Tambourwechselposition (Figur 7B) verfahren.

Eine ähnliche Wickelvorrichtung, deren Luftabquetschelement vorzugsweise als Bürste ausgebildet ist, ist bekannt aus EP 0714373.

Das Luftabquetschelement dient zu dem Zweck, daß ein ordnungsgemäßes Wickeln auch dann möglich ist, wenn (zur Vorbereitung eines Tambourwechsels) die Wickelrolle auf einen Abstand von der Tragtrommel verfahren wird. Dabei wird ein unerwünschtes Einziehen von Luft zwischen die Papierlagen verhindert. Außerdem hält das Luftabquetschelement nach dem Tambourwechsel das abgetrennte Bahnende an der Wickelrolle fest, während diese noch rotiert und abgebremst wird. Die zum Luftabquetschelement gehörende Andrückeinrichtung ist derart steuerbar, daß das Luftabquetschelement mit einer definierten Anpreßkraft an der Wickelrolle anliegt, auch wenn - solange der Wickelvorgang noch nicht abgeschlossen ist - der Durchmesser der Wickelrolle noch zunimmt.

Bekanntlich wird an Wickelvorrichtungen der eingangs beschriebenen Art die Forderung gestellt, daß Wickelrollen mit möglichst großem Durchmesser (d.h. mit möglichst großer Schichtdicke) gebildet werden können. Bei den bekannten Wickelvorrichtungen ist das Luftabquetschelement mit seiner Andrückeinrichtung im unteren Bereich der Wickelvorrichtung angeordnet.

Eine zusätzliche Anforderung an die Wickelvorrichtungen besteht nun darin, daß es möglich sein muß, in Ausnahmefällen eine Wickelrolle vorzeitig aus der Maschine zu entfernen. in einem solchen Fall kann es sein, daß bis zu diesem Zeitpunkt nur relativ wenig Papier aufgewickelt worden ist, so daß der Wickelrollendurchmesser (bzw. die Schichtdicke) nur einen Bruchteil des üblicherweise erreichbaren Wertes aufweist. In diesem Fall kann das Luftabquetschelement der bekannten Wickelvorrichtungen wegen des relativ geringen Hubes der Andrückeinrichtung, nicht mit der Wickelrolle in Kontakt gebracht werden.

Der Erfindung liegt deshalb die Aufgabe zugrunde, die eingangs beschriebene Vorrichtung zum Aufwickeln einer Materialbahn dahingehend weiter zu entwickeln, daß das Luftabquetschelement auch dann mit der Wickelrolle in Kontakt gebracht werden kann, wenn ein Tambourwechsel schon in relativ kurzer Zeit nach dem Start des Wickelvorganges durchgeführt werden soll, d.h. auch dann wenn die zu entfernende Wickelrolle ausnahmsweise einen relativ kleinen Durchmesser aufweist.

Diese Aufgabe wird durch die kennzeichnenden Merkmale des Anspruches 1 gelöst.

Gemäß der Erfindung werden für das Luftabquetschelement drei von einander unabhängige Bewegungsmöglichkeiten vorgesehen:
1. Eine wenigstens angenähert (bezüglich der Wickelrollen-Drehachse) radiale Bewegung, vorzugsweise in etwa vertikaler Richtung, um das Luftabquetschelement an die Mantelfläche der Wickelrolle - unter Berücksichtigung der jeweiligen Größe der Schichtdicke - heranzufahren;
2. Eine mittels der Anpreßeinrichtung ausführbare und die Höhe der Anpreßkraft bestimmende Justierbewegung, wobei die Anpreßkraft wenigstens angenähert konstant gehalten wird, zunächst solange die Schichtdicke noch zunimmt, danach ebenso bei gleichbleibender Schichtdicke.
3. Eine Bewegung in wenigstens angenähert horizontaler Richtung, bei welcher das Luftabquetschelement der Bewegung der Wickelrolle in die Tambourwechsel-Position folgt.

Die Erfindung ist bevorzugt anwendbar bei der bekannten Wickelmaschine gemäß Patentanmeldung WO 98/52858. Danach handelt es sich um eine Wickelmaschine, deren Tragtrommel vorzugsweise in horizontaler Richtung verlagerbar ist, um hierdurch die Höhe der Linienkraft im Wickelspalt feinfühlig einstellen zu können.

Ein Aufführungsbeispiel der Erfindung wird nachfolgend anhand der Zeichnung beschrieben. Jede der Figuren 1-6 zeigt eine Wickelmaschine in schematischer Seitenansicht, jeweils in unterschiedlichen Betriebszuständen.

Eine aufzuwickelnde Papierbahn 9 läuft von unten her auf eine Tragrommel 10, die auch "Anpreßtrommel" genannt wird. Die Papierbahn umschlingt den oberen Bereich der Tragtrommel und läuft schließlich durch einen Wickelspalt, den die Tragtrommel 10 mit einer Wickelrolle 11 bildet. Die Wickelrolle 11 entsteht während eines Wickelvorganges auf einem Wickelkern, vorzugsweise einem walzenförmigen Tambour 12. Der Tambour 12 ist an seinen beiden Enden auf je einer Schiene 13 abgestützt, die Teil eines Maschinengestelles 14 ist.

An jedem der Maschinengestelle 14 befindet sich ein Sekundär-Transportschlitten 15, der entlang einer horizontalen Führungsbahn 16 verfahrbar ist, beispielsweise mit Hilfe einer Gewindespindel 17 oder eines ähnlichen Antriebes.

Durch dieses Verfahren der Wickelrolle 11 auf den Schienen 13 wird die Position des Tambours 12 während eines Wickelvorganges ständig (kontinuierlich oder in kleinen Stufen) an den zunehmenden Durchmesser der Wickelrolle (d. h. an die zunehmende Schichtdicke S) angepaßt.

Die Tragtrommel 10 ruht drehbar in Lagern 19, die nur symbolisch als ein Punkt dargestellt und die entlang einer vorzugsweise horizontalen Führung 18 verschiebbar sind. Hierzu ist eine nicht dargestellte, beispielsweise hydraulische Verschiebeeinrichtung vorgesehen, welche die Tragtrommel mit einer gewünschten einstellbaren Linienkraft an die Wickelrolle 11 andrückt. Abweichend von der Zeichnung kann die Führung so lang sein, daß das genannte Verfahren der Wickelrolle 11 auf den Schienen 13 während des normalen Wickelvorganges nicht erforderlich ist. In beiden Fällen aber gilt folgendes:

Zur Vorbereitung eines - bei kontinuierlich zulaufender Papierbahn 9 - durchzuführenden Tambourwechsels ist ein neuer, noch leerer Tambour 22 in eine Primär-Transporteinrichtung 23 eingesetzt worden. Diese Primär-Transporteinrichtung 23 umfaßt im wesentlichen zwei Schwenkhebel, von denen jeder in einem ortsfesten Lager 24 schwenkbar gelagert ist.

Nicht dargestellt sind ein Antrieb für die Tragtrommel 10, ferner ein erster Zentrumsantrieb für den neuen Tambour 22 (wirksam solange der neue Tambour 22 in der Primär-Transporteinrichtung 23 gelagert ist) und ein zweiter Zentrumsantrieb, der wirksam wird, wenn die Primär- Transporteinrichtung 23 den Tambour (nach Beginn eines neuen Wickelvorganges) auf die horizontale Führungsbahn 13 abgelegt hat.

Ein wichtiges Merkmal der erfindungsgemäßen Wickelmaschine ist ein Luftabquetschelement 25, getragen von der Sekundär-Transporteinrichtung 15. Das Luftabquetschelement 25 wird gemäß Fig. 1 einige Zeit vor dem Ende eines Wickelvorganges, also kurz vor dem Beginn eines Tambourwechsel-Vorganges, beispielsweise von unten her an die Wickelrolle 11 angedrückt.

Zur Durchführung des Tambourwechsels werden die nahezu volle Wickelrolle 11 mit dem Tambour 12 gemeinsam mit dem Luftabquetschelement 25 gemäß Fig. 2 auf den Schienen 13 von der Tragtrommel 10 entfernt und in eine Tambourwechselposition gebracht. Hierbei sorgt das Luftabquetschelement 25 dafür, daß ein Einwickeln von Luft zwischen die Papierlagen verhindert wird. In dem Betriebszustand gemäß Fig. 2 befindet sich die Tragtrommel 10 an einem Endanschlag 21 der Führung 18.

Nachdem die Wickelrolle 11 die Tambourwechsel-Position (Fig. 2) erreicht hat, wird der neue Tambour 22 mittels der Primär-Transporteinrichtung 23 nach unten gefahren, vorzugsweise gemäß Fig. 3 in eine Position, in der noch ein gewisser Abstand zwischen dem neuen Tambour 22 und den Führungsschienen 13 besteht. Dies ist die sogenannte Wickel-Startposition. Zunächst läuft die Papierbahn 9 noch zur Wickelrolle 11, wobei sie den neuen Tambour 22 geringfügig umschlingt und wobei der neue Tambour 22 die Tragtrommel 10 wieder von dem Anschlag 21 weggedrückt hat. Dadurch kann in dem neuen Wickelspalt (zwischen Tragtrommel 10 und dem neuen Tambour 22) die dort wirkende Linienkraft schon vor dem Beginn des neuen Wickelvorganges präzise eingestellt werden. Der neue Wickelvorgang wird in bekannter Weise dadurch ausgelöst, daß ein Trennelement (symbolisch dargestellt durch einen Pfeil 30) die laufende Papierbahn 9 quer durchtrennt. Dabei entsteht ein neuer Bahnanfang, der sich an den neuen Tambour 22 anlegt, so daß eine neue Wikkelrolle 11 a entsteht; siehe Fig. 4. Nun wird die volle Wickelrolle 11 abgebremst, wobei das Luftabquetschelement in Kontakt mit der Wickelrolle 11 verbleibt, so daß das Ende der Papierbahn an der Wickelrolle festgehalten wird.

Gemäß Fig. 4 befindet sich die fertige Wickelrolle 11 am Ende des Tambourwechsel-Vorganges in einer noch weiter von der Tragtrommel entfernten Endposition. Wenn die Wickelrolle 11 bis zum Stillstand abgebremst ist, wird das Luftabquetschelement 25 von der Wickelrolle entfernt, wie in Fig. 4 dargestellt; die Wickelrolle kann nun (beispielsweise mit Hilfe eines Kranes) abtransportiert werden.

Danach wandert die Sekundär-Transporteinrichtung zusammen mit dem Luftabquetschelement 25 zurück in die Nähe der Tragtrommel 10, wo sie den neuen Tambour 22 mit der neuen Wickelrolle 11 a aufnimmt. Wenn die letztere die gewünschte Schichtdicke erreicht hat, beginnt gemäß Fig. 1 wieder ein neuer Tambourwechsel-Vorgang.

Nunmehr werden weitere, zum Luftabquetschelement 25 gehörende Einzelheiten der Erfindung beschrieben: Dargestellt ist als Luftabquetschelement 25 eine Bürste, die sich quer über die ganze Papierbahn 9 erstreckt. Als Andrückeinrichtung 26 ist beim dargestellten Ausführungsbeispiel ein Pneumatikschlauch 26 vorgesehen, der sich ebenfalls quer durch die Wickelmaschine erstreckt und das Luftabquetschelement 25 trägt. Wenn der Pneumatikschlauch 26 mit Druckluft beaufschlagt ist, drückt er das Luftabquetschelement 25 an die Wickelrolle 11 (Fig. 1-3). Bei Druckentlastung entfernt sich das Luftabquetschelement 25 von der Wickelrolle 11 (Fig. 4). Abweichend von der dargestellten Andrückeinrichtung 26 kann folgendes vorgesehen sein: Das Luftabquetschelement ruht auf einem Querträger, der an seinen beiden Enden an je einem Schwenkhebel befestigt ist, so daß das Luftabquetschelement (wie beim Stand der Technik) auf und ab schwenkbar ist. Auch das Luftabquetschelement 25 kann unterschiedlich gestaltet sein; anstelle einer Bürste ist die Verwendung einer ein- oder mehrteiligen Walze möglich; ebenso sind verschiedene Bauformen gemäß Patentanmeldung 19908496 anwendbar.

Gleichgültig welche Bauformen für das Luftabquetschelement und für die Andrückeinrichtung angewendet werden, wird gemäß der Erfindung an der Sekundär-Transporteinrichtung 15 eine (in der Zeichnung insgesamt mit 27 bezeichnete) Hubeinrichtung vorgesehen, die das Luftabquetschelement 25 und dessen Andrückeinrichtung 26 trägt. Beim dargestellten Ausführungsbeispiel gehört zu der Hubeinrichtung ein Querträger 28, der sich quer durch die Wickelmaschine von dem einen zum anderen Sekundär-Transportschlitten 15 erstreckt. Jeder Sekundär-Transporschlitten 15 hat eine vorzugsweise vertikale Führung 29, entlang welcher der Querträger 28 zusammen mit dem Luftabquetschelement 25 verfahrbar ist. Zum Verfahren des Querträgers 28 entlang der Führungsbahn 29 dient ein nur symbolisch dargestellter Antrieb 31.

Die Hubeinrichtung 27 dient zu dem Zweck, das Luftabquetschelement 25 und dessen Andrückeinrichtung 26 in einen der momentanen Schichtdicke der Wickelrolle entsprechenden Abstand von der Wickelrollen-Drehachse zu verfahren; siehe als Beispiel die Figuren 5 und 6. Gemäß Figur 5 wird ein Tambourwechsel vorbereitet, obwohl die Wickelrolle 11b eine (verglichen mit Figur 1) geringe Schichtdicke S1 aufweist. Gemäß Figur 5 ist der Pneumatikschlauch 26 noch drucklos und der Querträger 28 befindet sich noch in einer unteren Position.

Zur Durchführung des Tambourwechsels wird der Querträger 28 mit dem Luftabquetschelement 25 entsprechend der vorhandenen Schichtdicke S1 hochgefahren; danach wird das Luftabquetschelement 25 durch Zuführen von Druck in den Pneumatikschlauch 26 an die Wickelrolle 11b angelegt. Nun kann die Sekundär-Transporteinrichtung 15 die Wickelrolle 11b zusammen mit dem angelegten Luftabquetschelement 25 in die Tambourwechsel-Position transportieren; siehe Figur 6.

## Patentansprüche

1. Vorrichtung zum Aufwickeln einer Materialbahn (9), insbesondere Papier- oder Kartonbahn auf einen Wickelkern (z.B. Tambour 12), wobei eine Wickelrolle (11) gebildet wird, mit den folgenden Merkmalen:
a) eine Tragtrommel (10), über welche die ankommende Materialbahn (9) läuft, bildet mit der Wickelrolle (11) einen Wickelspalt;
b) eine Sekundär-Transporteinrichtung (15) dient zum Verfahren des Wickelkernes (12) entlang einer vorzugsweise horizontalen Fahrbahn (13);
c) die Sekundär-Transporteinrichtung (15) trägt ein Luftabquetschelement (25), das bei Erreichen einer gewünschten Schichtdicke (S) mittels einer Andrückeinrichtung (26) an die Wickelrolle (11) andrückbar ist;
d) die Sekundär-Transporteinrichtung (15) ist dazu geeignet, um den Tambour (12) mit der darauf gebildeten Wickelrolle (11) zusammen mit dem Luftabquetschelement von der Tragtrommel (10) hinweg in eine Tambourwechsel-Position zu verfahren, wonach mittels einer Primär-Transporteinrichtung (23) ein neuer, noch leerer Tambour (22) in eine Wickel-Startposition verfahrbar ist;
e) **dadurch gekennzeichnet, daß** an der Sekundär-Transporteinrichtung (15) eine Hubeinrichtung (27) vorgesehen ist, die das Luftabquetschelement (25) und dessen Andrückeinrichtung (26) trägt und die dazu geeignet ist, das Luftabquetschelement (25) und dessen Andrückeinrichtung (26) in einen der momentanen Schichtdicke (S) entsprechenden Abstand von der Wickelrollen-Drehachse zu verfahren.

2. Vorrichtung nach Anspruch 1, **dadurch gekennzeichnet, daß** die Sekundär-Transporteinrichtung (15) eine vorzugsweise im wesentlichen vertikal verlaufende Führungsbahn (29) aufweist, entlang der die Hubeinrichtung (27) verfahrbar ist.

3. Vorrichtung nach Anspruch 1 oder 2, **gekennzeichnet durch** die folgenden Merkmale:
a) die Sekundär-Transporteinrichtung (15) umfaßt im Bereich der beiden Materialbahn-Ränder je einen Sekundär-Transportschlitten mit je einer Führungsbahn (29) für die das Luftabquetschelement tragende Hubeinrichtung (27);
b) die Hubeinrichtung (27) umfaßt einen Querträger (28), der sich vom führerseitigen Sekundär-Transportschlitten zum triebseitigen Sekundär-Transportschlitten erstreckt.

4. Vorrichtung nach Anspruch 3, **dadurch gekennzeichnet, daß** an dem Querträger (28) ein Antrieb (31) für das vertikale Verfahren der Hubeinrichtung (27) vorgesehen ist.

5. Vorrichtung nach einem der Ansprüche 1-4, **dadurch gekennzeichnet, daß** das Luftabquetschelement als eine Walzenanordnung ausgebildet ist, entweder mit einem durchgehenden Walzenkörper oder mit einer Vielzahl von Walzenkörper-Segmenten;

6. Vorrichtung nach einem der Ansprüche 1-4, **dadurch gekennzeichnet, daß** das Luftabquetschelement als ein Bürstenkörper ausgebildet ist.

7. Vorrichtung nach einem der Ansprüche 1-4, **dadurch gekennzeichnet, daß** das Luftabquetschelement einen Grundkörper mit einem reibungsarmen Belag aufweist.

8. Vorrichtung nach einem der Ansprüche 1-7, **dadurch gekennzeichnet, daß** die Andrückeinrichtung für das Luftabquetschelement wenigstens zwei an der Hubeinrichtung schwenkbar gelagerte Schwenkhebel aufweist.

9. Vorrichtung nach einem der Ansprüche 3-7, **dadurch gekennzeichnet, daß** die Andrückeinrichtung (26) einen Pneumatikschlauch aufweist, der auf dem Querträger (28) abgestützt ist und das Luftabquetschelement (25) trägt.

## Claims

1. Apparatus for winding a material web (9), in particular paper or board web, onto a winding core (e.g. reel-spool 12) to form a wound roll (11), having the following features:
a) a supporting drum (10), over which the incoming material web (9) runs, forms a winding nip with the wound roll (11);
b) a secondary transporting arrangement (15) serves for displacing the winding core (12) along a preferably horizontal travel path (13);
c) the secondary transporting arrangement (15) bears an air-squeezing element (25) which, when a desired layer thickness (S) has been achieved, can be pressed onto the wound roll (11) by means of a pressure-exerting arrangement (26);
d) the secondary transporting arrangement (15) is suitable for displacing the reel-spool (12) with the wound roll (11) formed thereon, together with the air-squeezing element, away from the supporting drum (10) into a reel-spool changeover position, whereupon a primary transporting arrangement (23) can be used in order to displace a new, still empty reel-spool (22) into an initial winding position;
e) **characterized in that** provided on the secondary transporting arrangement (15) is a lifting arrangement (27) which bears the air-squeezing element (25) and the pressure-exerting arrangement (26) thereof, and is suitable for displacing the air-squeezing element (25) and the pressure-exerting arrangement (26) thereof to a distance from the wound-roll axis of rotation which corresponds to the current layer thickness (S).

2. Apparatus according to Claim 1, **characterized in that** the secondary transporting arrangement (15) has a preferably essentially vertically running guide path (29), along which the lifting arrangement (27) can be displaced.

3. Apparatus according to Claim 1 or 2, **characterized by** the following features:
a) the secondary transporting arrangement (15), in the region of the two material-web borders, comprises in each case one secondary transporting carriage with in each case one guide path (29) for the lifting arrangement (27), which bears the air-squeezing element;
b) the lifting arrangement (27) comprises a crossmember (28) extending from the operator-side secondary transporting carriage to the drive-side secondary transporting carriage.

4. Apparatus according to Claim 3, **characterized in that** a drive (31) for displacing the lifting arrangement (27) vertically is provided on the crossmember (28).

5. Apparatus according to one of Claims 1-4, **characterized in that** the air-squeezing element is designed as a roller arrangement, either with a continuous roller body or with a multiplicity of roller-body segments.

6. Apparatus according to one of Claims 1-4, **characterized in that** the air-squeezing element is designed as a brush body.

7. Apparatus according to one of Claims 1-4, **characterized in that** the air-squeezing element has a basic body with a low-friction coating.

8. Apparatus according to one of Claims 1-7, **characterized in that** the pressure-exerting arrangement for the air-squeezing element has at least two pivot levers mounted in a pivotable manner on the lifting arrangement.

9. Apparatus according to one of Claims 3-7, **characterized in that** the pressure-exerting arrangement (26) has a pneumatic hose which is supported on the crossmember (28) and bears the air-squeezing element (25).

## Revendications

1. Dispositif pour enrouler une bande de matériau (9), notamment une bande de papier ou de carton, sur un noyau de bobinage (par exemple un tambour 12), dans lequel un rouleau de bobinage (11) est formé, ayant les caractéristiques suivantes :
a) un tambour de support (10), sur lequel passe la bande de matériau (9) entrant, forme avec le rouleau de bobinage (11) une fente de bobinage ;
b) un dispositif de transport secondaire (15) sert au déplacement du noyau de bobinage (12) le long d'une trajectoire de déplacement (13) de préférence horizontale ;
c) le dispositif de transport secondaire (15) porte un élément d'exprimage de l'air (25), qui peut être comprimé sur le rouleau de bobinage (11) au moyen d'un dispositif de compression (26) lors de l'obtention d'une épaisseur de couche (S) souhaitée ;
d) le dispositif de transport secondaire (15) est approprié pour déplacer le tambour (12) avec le rouleau de bobinage (11) formé sur celui-ci conjointement avec l'élément d'exprimage de l'air depuis le tambour de support (10) dans une position de remplacement de tambour, après quoi, au moyen d'un dispositif de transport primaire (23), un nouveau tambour encore vide (22) peut être déplacé dans une position de début de bobinage ;
e) **caractérisé en ce que** l'on prévoit sur le dispositif de transport secondaire (15) un dispositif de levage (27), qui porte l'élément d'exprimage de l'air (25) et son dispositif de compression (26) et qui est approprié pour déplacer l'élément d'exprimage de l'air (25) et son dispositif de compression (26) à une distance de l'axe de rotation du rouleau de bobinage correspondant à l'épaisseur de couche (s) instantanée.

2. Dispositif selon la revendication 1, **caractérisé en ce que** le dispositif de transport secondaire (15) présente une bande de guidage (29) s'étendant de préférence essentiellement verticalement, le long de laquelle le dispositif de levage (27) peut être déplacé.

3. Dispositif selon la revendication 1 ou 2, **caractérisé par** les caractéristiques suivantes :
a) le dispositif de transport secondaire (15) comprend, dans la région des deux bords de la bande de matériau, à chaque fois un chariot de transport secondaire avec une bande de guidage respective (29) pour le dispositif de levage (27) portant l'élément d'exprimage de l'air ;
b) le dispositif de levage (27) comprend un support transversal (28), qui s'étend depuis le chariot de transport secondaire du côté directeur vers le chariot de transport secondaire du côté entraîné.

4. Dispositif selon la revendication 3, **caractérisé en ce qu'**un entraînement (31) pour le déplacement vertical du dispositif de levage (27) est prévu sur le support transversal (28).

5. Dispositif selon l'une quelconque des revendications 1 à 4, **caractérisé en ce que** l'élément d'exprimage de l'air est réalisé sous la forme d'un agencement de cylindres, soit avec un corps de cylindre continu, soit avec une pluralité de segments de corps de cylindres.

6. Dispositif selon l'une quelconque des revendications 1 à 4,
**caractérisé en ce que** l'élément d'exprimage de l'air est réalisé sous la forme d'un corps de brosse.

7. Dispositif selon l'une quelconque des revendications 1 à 4, **caractérisé en ce que** l'élément d'exprimage de l'air présente un corps de base avec un revêtement à faible friction.

8. Dispositif selon l'une quelconque des revendications 1 à 7, **caractérisé en ce que** le dispositif de compression pour l'élément d'exprimage de l'air présente au moins deux leviers pivotants montés à pivotement sur le dispositif de levage.

9. Dispositif selon l'une quelconque des revendications 3 à 7, **caractérisé en ce que** le dispositif de compression (26) présente un tuyau flexible pneumatique, qui est supporté sur le support transversal (28) et qui porte l'élément d'exprimage de l'air (25).
